# EUROPÄISCHE PATENTSCHRIFT

(11) **EP 1 583 896 B1**
(45) Veröffentlichungstag und Bekanntmachung des Hinweises auf die Patenterteilung: **17.05.2006**
(21) Anmeldenummer: 03770881.5
(22) Anmeldetag: 24.09.2003
(51) Int. Cl.: F02F 3/00

(54) **MEHRTEILIGER GEKÜHLTER KOLBEN FÜR EINEN VERBRENNUNGSMOTOR**
MULTIPART COOLED PISTON FOR AN INTERNAL COMBUSTION ENGINE
PISTON REFROIDI A PLUSIEURS PARTIES POUR UN MOTEUR A COMBUSTION INTERNE

(30) Priorität: 06.12.2002 DE 10257022
(43) Veröffentlichungstag der Anmeldung: 12.10.2005
(73) Patentinhaber: MAHLE GMBH, D-70376 Stuttgart (DE)
(72) Erfinder: SCHARP, Rainer, 71665 Vaihingen (DE); MESSMER, Dieter, 71686 Remseck (DE)
(74) Vertreter: Pohle, Reinhard
(86) Internationale Anmeldenummer: PCT/DE2003/003170
(87) Internationale Veröffentlichungsnummer: WO 2004/053319

(56) Entgegenhaltungen:
- EP-A- 0 469 666
- DE-A- 4 131 275
- US-A- 3 465 651

## Beschreibung

Die Erfindung betrifft einen mehrteiligen gekühlten Kolben für einen Verbrennungsmotor nach dem Oberbegriff des Patentanspruches.

Aus der Europäischen Patentanmeldung 0 604 223 A1 ist ein Kolben bekannt, der in einem Dieselmotor verwendet wird, und der aus einem Kolbenoberteil und einem Kolbenunterteil besteht. Über einen am Kolbenoberteil mittig angebrachten Gewindebolzen und über eine in das Kolbenunterteil eingearbeitete Gewindebohrung wird bei der Montage des Kolbens das Kolbenoberteil auf das Kolbenunterteil geschraubt. Um hierbei eine dauerhafte Montageverbindung zu erreichen, ist es erforderlich, die Schraubverbindung mittels einer Kontermutter zu sichern. Nachteilig ist hierbei, dass bei der Montage des Kolbens nur ein kurzes Stück des Gewindebolzens zwischen den Bolzennaben in Erscheinung tritt, sodass es schwer ist, hierauf eine Kontermutter zu schrauben.

Ein Kolben nach dem Oberbegriff des Anspruchs 1 wird im EP 04 696 66 A1.

Hiervon ausgehend liegt der Erfindung das Problem zugrunde, das Ober- und das Unterteil eines mehrteiligen, gekühlten Kolbens derart zu gestalten, dass eine einfache Montage des Kolbenoberteiles auf das Kolbenunterteil ohne die zusätzliche Verwendung einer Kontermutter oder sonstiger Sicherungsmittel möglich ist.

Gelöst wird die Aufgabe mit den im Kennzeichen des Patentanspruches stehenden Merkmalen. Hierdurch wird erreicht, dass sich beim Aufschrauben des Kolbenoberteils auf das Kolbenunterteil der dünnwandige, mit der Gewindebohrung versehene Bereich des Kolbenunterteiles tellerfederartig aufwölbt, sodass hierdurch nach der Montage des Kolbens auf den Gewindebolzen eine Zugspannung ausgeübt wird, die eine dauerhafte Montageverbindung zwischen Kolbenober- und Kolbenunterteil mit sich bringt.

Ein Ausführungsbeispiel der Erfindung wird im Folgenden anhand der Zeichnung beschrieben. Sie zeigt ein Schnittbild des erfindungsgemäßen Kolbens, dessen linke Hälfte einen Halbschnitt des Kolbens in Bolzenrichtung und dessen rechte Hälfte einen Halbschnitt des Kolbens in Druck-Gegendruck-Richtung darstellt.

In der Figur ist ein mehrteiliger gekühlter Kolben 1 dargestellt, der aus einem Kolbenoberteil 2, das eine Verbrennungsmulde 3 und eine Ringwand 4 mit einer Ringpartie 5 aufweist, und aus einem Kolbenunterteil 6 besteht, das einen kastenförmigen Kolbenschaft 7 und zwei damit verbundene Bolzennaben 8 mit je einer Bolzenbohrung 9 zur Aufnahme eines in der Figur nicht dargestellten Kolbenbolzens umfasst. Das Kolbenoberteil 2 und das Kolbenunterteil 6 begrenzen einen äußeren ringförmigen Kühlkanal 10 und einen konzentrisch dazu angeordneten, inneren Kühlkanal 11, wobei der äußere Kühlkanal 10 mindestens eine Zuflussöffnung 12 zum Einleiten von Kühlöl aufweist und über mindestens einen Überlaufkanal 13 mit dem inneren Kühlkanal 11 verbunden ist. Dieser Überlaufkanal 13 kann als Bohrung ausgebildet sein. Beispielsweise können hierbei zwei einander gegenüberliegende Überlaufkanäle 13 vorgesehen sein. Der innere Kühlkanal 11 weist mindestens eine Ablaufbohrung 14 auf, über die das Kühlöl aus dem inneren Kühlkanal 11 austreten kann.

Das Kolbenoberteil 2 ist hierbei zum einen über eine ringförmige Auflagefläche 15, die auf der der Verbrennungsmulde 3 abgewandten Seite des Kolbenoberteiles 2 angeordnet ist, auf einer oberen Auflagefläche 16 einer ringförmigen Tragrippe 17 des Kolbenunterteils 6 und zum anderen über eine sich auf der Unterseite der Ringwand 4 befindende Querschnittsfläche 18 auf einer oberen Querschnittsfläche 19 eines ringförmigen Tragsteges 20 des Kolbenunterteiles 6 gelagert. Hierbei bilden die Auflageflächen 15 und 16 eine innere, ebene und horizontal angeordnete, bzw. dach- oder tellerförmig ausgebildete Auflage 21 und die Querschnittsflächen 18 und 19 eine zur inneren Auflage 21 koaxial und horizontal angeordnete, bzw. ebenfalls dach- oder tellerförmig ausgebildete, äußere Auflage 22.

Der Tragsteg 20 ist stufenförmig ausgebildet, sodass das Kolbenoberteil 2 über eine in die Innenseite des unteren Teiles der Ringwand 4 eingearbeitete, zylinderförmige Ausnehmung 23 dadurch zentriert werden kann, dass beim Zusammenbau von Kolbenober- und -unterteil die Innenwand der zylinderförmigen Ausnehmung 23 mit der zylinderförmigen Stirnseite 24 des Tragsteges 20 in Kontakt kommt, wobei erforderlich ist, dass der Innendurchmesser der zylinderförmigen Ausnehmung 23 um ein solches Toleranzmaß größer ist als der Außendurchmesser der zylinderförmigen Stirnseite 24 des Tragsteges 20, dass eine problemlose Montage des Oberteils 2 auf das Unterteil 6 gewährleistet ist.

Auf der der Verbrennungsmulde 3 abgewandten Seite weist das Kolbenoberteil 2 einen mittig und koaxial zur Längsachse 25 des Kolbens 1 angeordneten Bolzen 26 auf, dessen Ende 27 mit einem Gewinde 28 versehen ist. Der Bereich 31 zwischen der ringförmigen Tragrippe 17 des Kolbenunterteils 6, der gemeinsam mit dem Kolbenoberteil 2 den inneren Kühlkanal 11 begrenzt, ist relativ dünnwandig ausgebildet und ist in seiner Mitte mit einer koaxial zur Längsachse 25 des Kolbens 1 angeordneten Bohrung 29 versehen, die ein auf das Gewinde 28 des Bolzens 26 passendes Innengewinde 30 aufweist.

Dies ermöglicht, dass bei der Montage des Kolbens 1 lediglich der Gewindebolzen 26 des Kolbenoberteils 2 in die Gewindebohrung 29 des Bereiches 31 eingeschraubt werden muss. Hierbei bewirkt die Elastizität des relativ dünnwandigen Bereiches 31, dass dieser sich beim Zusammenschrauben von Kolbenober- und -unterteil wie eine Tellerfeder verformt und sich das innere, mit der Gewindebohrung 29 versehene Zentrum des Bereiches 31 in Richtung Kolbenoberteil 2 aufwölbt. Zusätzlich verlängert sich bei der Montage der gewindelose Dehnschaft des Gewindebolzens 26, wodurch eine weitere Verbesserung der Sicherheit des Sitzes des Kolbenoberteiles 2 auf dem Kolbenunterteil 6 erreicht wird. Hierbei werden sowohl die Auflageflächen 15 und 16 der inneren Auflage 21 als auch die Querschnittsflächen 18 und 19 der äußeren Auflage 22 aufeinandergepresst, wodurch der innere und der äußere Kühlkanal 10 und 11 abgedichtet werden. Die Festigkeit der Montage von Kolbenober- und -unterteil wird damit so weit vergrößert, dass eine zusätzliche Mutter, bzw. Kontermutter zum Erreichen einer dauerhaften Montageverbindung nicht erforderlich ist. Versuche haben gezeigt, dass unter allen denkbaren Betriebsbedingungen eine ausreichende Vorspannung der beiden Teile des Kolbens gewährleistet ist.

Das Kolbenoberteil 2 kann aus einem oxidationsbeständigen und/oder warmfesten Werkstoff bestehen. Zum Einsatz kommen typischerweise Stähle mit Chromgehalten ≥ 4 % aus den Werkstoffgruppen der chemisch beständigen Stähle gem. DIN EN 10027-2 (Stahlgruppen-Nummern 1.4x xx), wie nichtrostende, hochwarmfeste oder hitzebeständige Stähle, sowie aus der Werkstoffgruppe der legierten Werkzeugstähle, wie legierte Warmarbeitsstähle.

Das Kolbenunterteil 6 besteht aus einem ausscheidungshärtenden ferritisch-perlitischen Stahl oder Vergütungsstahl, wobei typischerweise die Stahlgüten 38MnVS6 oder 42CrMo4 eingesetzt werden (nach dem deutschen Stahl-Eisen-Werkstoffblatt 101).

### Bezugszeichenliste

- 1: Kolben
- 2.: Kolbenoberteil
- 3: Verbrennungsmulde
- 4: Ringwand
- 5: Ringpartie
- 6: Kolbenunterteil
- 7: Kolbenschaft
- 8: Bolzennabe
- 9: Bolzenbohrung
- 10: äußerer Kühlkanal
- 11: innerer Kühllanal
- 12: Zuflussöffnung
- 13: Überlaufkanal, Bohrung
- 14: Ablaufbohrung
- 15: Auflagefläche des Kolbenoberteils 2
- 16: Auflagefläche des Kolbenunterteils 6
- 17: Tragrippe
- 18: Querschnittsfläche des Kolbenoberteils 2
- 19: Querschnittsfläche des Kolbenunterteils 6
- 20: Tragsteg
- 21: innere Auflage
- 22: äußere Auflage
- 23: Ausnehmung der Ringwand 4
- 24: Stirnseite des Tragsteges 20
- 25: Längsachse des Kolbens 1
- 26: Bolzen, Gewindebolzen
- 27: Ende des Bolzens 26
- 28: Gewinde
- 29: Bohrung, Gewindebohrung
- 30: Innengewinde der Bohrung 29
- 31: Bereich zwischen der Tragrippe 17

## Patentansprüche

1. Mehrteiliger, gekühlter Kolben (1) für einen Verbrennungsmotor bestehend aus einem Kolbenoberteil (2) mit einer Ringwand (4) und einer Ringpartie (5) und aus einem Kolbenunterteil (6), das mit dem Kolbenoberteil (2) einen äußeren, ringförmigen (10) und zudem einen konzentrisch dazu angeordneten, inneren ringförmigen Kühlkanal (11) bildet, und das einen kastenförmigen Kolbenschaft (7) mit zwei damit verbundene Bolzennaben (8) umfasst, wobei das Kolbenoberteil (2) auf der dem Kolbenunterteil (6) zugewandten Seite einen koaxial zur Längsachse (25) des Kolbens (1) angeordneten Gewindebolzen (26) und das Kolbenunterteil (6) auf der dem Kolbenoberteil (2) zugewandten Seite eine koaxial zur Kolbenlängsachse (25) angeordnete Gewindebohrung (29) mit einem auf das Gewinde (28) des Gewindebolzens (26) passenden Innengewinde (30) aufweist, und wobei der Gewindebolzen (26) und die Gewindebohrung (29) derart angeordnet sind, dass zur Montage des Kolbenoberteils (2) mit dem Kolbenunterteil (6) der Gewindebolzen (26) in die Gewindebohrung (29) einschraubbar ist, wobei
der Gewindebolzen (26) eine innere Begrenzung des inneren Kühlkanals (11) bildet, **dadurch gekennzeichnet dass** ein den inneren Kühlkanal (11) abdeckender Bereich (31) des Kolbenunterteils (6) die Gewindebohrung (29) auffweist und derart dünnwandig ausgebildet ist, dass er tellerfederartig verformbar ist.

## Claims

1. Multi-part, cooled piston (1) for an internal-combustion engine consisting of an upper piston part (2) with a ring wall (4) and a ring section (5) and of a lower piston part (6) which, with the upper piston part (2), forms an outer annular cooling channel (10) and, in addition, an inner annular cooling channel (11) arranged concentrically with respect thereto, and which comprises a box-shaped piston shaft (7) with two bolt hubs (8) connected thereto, wherein the upper piston part (2) has a threaded bolt (26) arranged coaxially to the longitudinal axis (25) of the piston (1) on the side facing the lower piston part (6) and the lower piston part (6) has a threaded bore (29), which is arranged coaxially to the longitudinal piston axis (25) having an inner thread (30) matched to the thread (28) of the threaded bolt (26), on the side facing the upper piston part (2), and wherein the threaded bolt (26) and the threaded bore (29) are arranged in such a way that the threaded bolt (26) can be screwed into the threaded bore (29) to fit the upper piston part (2) to the lower piston part (6), wherein the threaded bore (26) forms an inner limitation of the inner cooling channel (11), **characterised in that** a region (31) of the piston lower part (6) covering the inner cooling channel (11) has the threaded bore (29) and is configured to be thin-walled in such a way that it can be deformed in a manner of a cup spring.

## Revendications

1. Piston refroidi (1), en plusieurs parties, pour un moteur à combustion interne, constitué d'une partie supérieure de piston (2) avec une paroi annulaire (4) et une partie segments (5), et d'une partie inférieure de piston (6), qui forme avec la partie supérieure de piston (2) un canal de refroidissement annulaire (10), extérieur, et en outre un canal de refroidissement intérieur annulaire (11), concentrique à ce dernier, et qui comprend une tige de piston (7) en forme de caisson avec deux moyeux d'axe (8) assemblés avec cette dernière, la partie supérieure de piston (2) comportant, sur le côté tourné vers la partie inférieure de piston (6), un axe fileté (26) disposé de façon coaxiale par rapport à l'axe longitudinal (25) du piston (1), et la partie inférieure de piston (6) comportant, sur le côté tourné vers la partie supérieure de piston (2), un alésage (29) disposé de façon coaxiale par rapport à l'axe longitudinal (25) du piston avec un taraudage (30) adapté au filetage (28) de l'axe fileté (26), et l'axe fileté (26) et l'alésage taraudé (29) étant disposés de telle sorte que l'axe fileté (26) peut être vissé dans l'alésage (29) pour le montage de la partie supérieure (2) avec la partie inférieure (6) du piston, l'axe fileté (26) formant alors une délimitation intérieure du canal de refroidissement intérieur (11), **caractérisé en ce qu'**une zone (31) de la partie inférieure de piston (6), recouvrant le canal de refroidissement intérieur (11), comporte l'alésage taraudé (29) et est configurée à paroi mince de telle sorte qu'elle est déformable à la manière d'un ressort à disques.
